# EUROPÄISCHE PATENTSCHRIFT

(11) **EP 0 645 261 B1**
(45) Veröffentlichungstag und Bekanntmachung des Hinweises auf die Patenterteilung: **26.03.1997**
(21) Anmeldenummer: 94810526.7
(22) Anmeldetag: 13.09.1994
(51) Int. Cl.: B42C 19/08

(54) **Vorrichtung für die Fertigung von aus klebegebundenen Druckbogen gebildeten Buchblöcken**
Device for the manufacturing of book blocks from adhesively bound printed sheets
Dispositif pour réaliser des blocs pour livres à partir de feuilles imprimées reliées par collage

(30) Priorität: 24.09.1993 CH 2893/93
(43) Veröffentlichungstag der Anmeldung: 29.03.1995
(73) Patentinhaber: GRAPHA-HOLDING AG, CH-6052 Hergiswil (CH)
(72) Erfinder: Frei, Christoph, CH-8500 Frauenfeld (CH)

(56) Entgegenhaltungen:
- CH-A- 408 857
- CH-A- 516 408

## Beschreibung

Die Erfindung betrifft eine Vorrichtung für die Fertigung von aus klebegebundenen Druckbogen gebildeten Buchblöcken, die in Stapeln aufeinandliegend zusammengetragener Druckbogen entlang einer gewundenen Leitwand, von der etwa horizontalen in eine senkrechte Lage versetzt werden, und einen durch ein an der Leitwandunterkante etwa rechtwinklig abstehenden, den Stapel an den Rückenfalzkanten der Druckbogen führenden Abstützelement sowie einem hinsichtlich Stapelhöhe durch eine verstellbare Führungsschiene ausgebildeten Förderkanal passieren.

Bekanntlich erfolgt das Zusammentragen der verschiedenen Druckbogen zu losen Stapeln in einer Zusammentragmaschine aus mehreren in Reihe stehenden Anlegern. Dabei werden die Druckbogen von den Anlegern mit der den Rücken des herzustellenden Buchblockes bildenden Rückenfalzkante voraus im Sammelkanal der Zusammentragmaschine üblicherweise aufeinanderliegend abgelegt bzw. in der richtigen Reihenfolge zu einem vollständigen, losen Buchblock gesammelt.

Der Sammelkanal der Zusammentragmaschine nimmt hierzu möglicherweise eine leicht geneigte Flachlage ein.
An den Sammelkanal der Zusammentragmaschine schliesst ein Förderkanal an, dem die gleiche Fördervorrichtung mit Mitnehmern wie dem Sammelkanal zugeordnet und der Gegenstand der vorliegenden Erfindung ist.

Im Förderkanal, auch Überführungskanal genannt, werden die Stapel entlang einer gewundenen Leitwand und einem an der Unterkante dieser abstehenden, den Stapel an den Rückenfalzkanten der Druckbogen führenden Abstützelement von einer etwa horizontalen in eine senkrechte Lage versetzt bzw. aufgestellt.
Gegen das Umkippen des Stapels ist auf der der gewundenen Leitwand gegenüberliegenden Seite des Stapels eine Führungsschiene vorgesehen, die bezüglich Stapelhöhe verstellbar ausgebildet ist.

Durch die Verwindung des Förderkanals, insbesondere des Abstützelementes, lässt sich bei der bekannten Vorrichtung entlang der Führungsschiene durch deren Verstellbarkeit über die gesamte Förderkanallänge ein schlitzähnliches Klaffen zwischen Abstützelement und Führungsschiene nicht vermeiden. Diese Situation kann zu einer Beeinträchtigung des Förderflusses führen, indem beispielsweise die entlang der Führungsschiene gleitenden Druckbogen mit der Rückenfalzkante in diesen schlitzartigen Öffnungen eingeklemmt und zurückgehalten werden, wodurch u. a. der Verarbeitungsprozess unterbrochen wird.

Durch den auf den Buchblock ausgeübten Zusammhaltdruck, wird dieser Effekt noch begünstigt.

Das Aufteilen der Führungsschiene in kürzere Abschnitte entlang des Abstützelementes kann das Bilden von keilartig wirkenden Ausnehmungen nicht verhindern.

Aufgabe der vorliegenden Erfindung ist es somit, eine Vorrichtung der eingangs genannten Art zu schaffen, die die Verstellbarkeit des Abstandes zwischen Leitfläche und Führungsschiene und einen weitgehend störungsfreien Transport der Stapel im Förderkanal gewährleistet.

Erfindungsgemäss wird diese Aufgabe dadurch gelöst, dass in der zwischen Abstützelement und Führungsschiene vorgesehenen Öffnung ein wenigstens annähernd an bzw. teilweise in den Förderkanal reichendes, an das Abstützelement anlegbares Füllelement angeordnet ist.
Dadurch kann die auf die Druckbogen wirkende Einklemmtendenz an der Führungslängskante zwischen Abstützelement und Führungsschiene weitestgehend behoben werden.

Durch eine seitlich wirkende Vorspannkraft der Borsten kann die Verbindung zwischen Füllelement und Abstützelement optimiert werden.

Als besonders vorteilhaft erweist sich als Füllelement eine Bürste, mit etwa senkrecht zum Förderkanal die Öffnung wenigstens annähernd durchsetzenden Borsten, wobei die Spitzen der Borsten etwa fluchtend zu der eine Kanalwand bildenden Führungsschiene enden.
Sofern die Borsten in den freien Förderkanal ragen, werden sie durch die vorauslaufende Kante der passierenden Druckbogenstapel in eine nach der Förderrichtung abweichende Schräglage versetzt und lösen einen günstigen Gegendruck auf die gesammelten Druckbogen aus.

Eine Bürste erweist sich als Füllelement besonders günstig, wenn die Borsten in der Öffnung gegen das Abstützelement anliegend beaufschlagbar sind, sodass die Bildung einer Klemmstelle verhindert wird.

Um die Lage und/oder den Anpressdruck der Borsten an dem Abstützelement ändern zu können, ist der die Borsten der Bürste einenends aufnehmende Schaft verstellbar ausgebildet.

Nachsthend ist die erfindungsgemässe Vorrichtung anhand eines in einer Zeichnung dargestellten Ausführungsbeispiels näher erläutert. Es veranschaulichen:
- Fig. 1: einen Querschnitt durch den Förderkanal der erfindungsgemässen Vorrichtung und
- Fig. 2: einen Längsschnitt durch den Förderkanal gemäss der Linie II - II in Fig. 1.

Fig. 1 zeigt eine Vorrichtung 1 für die Fertigung von aus klebegebundenen Druckbogen gebildeten Buchblöcken, die in Stapeln 5 aufeinanderliegend zusammengetragener Druckbogen 2 entlang einer gewundenen Leitwand 3, und auf einem von der Leitwandunterkante etwa rechtwinklig abstehenden Abstützelement 4, die zusammen Leitwerk eines Förderkanals 6 bilden, im Sammelkanal einer nicht ersichtlichen Zusammentragmaschine zu einem Buchblockanleger eines Klebebinders transportiert und dabei von einer horizontalen in eine senkrechte Lage versetzt werden, wobei die Druckbogen 2 mit ihren Rückenfalzkanten auf dem Abstützelement 4 abgestellt sind bzw. den später zu bearbeitenden Buchblockrücken bilden. Das Abstützelement 4 bildet eine Gleitführung, die mit grösserem Aufwand auch als Rollfläche oder angetrieben ausgebildet sein könnte. Die strickpunktierten Linien deuten auf die horizontale oder leicht schräge Ausgangslage des Förderkanals 6 im Bereich der Zusammentragmaschine hin. Die Verwindung erreicht bis zum Ende des Förderkanals 6 etwa 90°.
Im Anschluss an die Zusammentragmaschine ist dem Förderkanal 6 etwa parallel zu der Leitwand 3 eine Führungsschiene 7 in einem (etwa) parallelen Abstand - der verstellbar ausgebildet ist - zugeordnet. Die von der Zusammentragmaschine ankommenden Stapel 5 weisen aufgrund der Rückenfalzkante der Druckbogen 2 am Abstützelement 4 einen pilzartig erweiterten Querschnitt auf. Diese ungleichmässige Stapelquerschnittsform stellt besondere Anforderungen an einen störungsfreien Betrieb im Förderkanal 6. Die Reibung zwischen den einzelnen Druckbogen 2 ist höher als zwischen den äusseren Druckbogen 2 und der Leitwand 3 bzw. der Führungsschiene 7 des Förderkanals. Diese Forderung kann über die Anstellkraft der Führungsschiene 7 erfüllt resp. geregelt werden; ist die Anstellkraft zu hoch, dann entsteht durch die Rückenfalzkanten der Druckbogen 2 ein höherer Druck an der Leitwand 3 und der Führungsschiene 7, der u.a. bei der bekannten Ausführungsform zur Beeinträchtigung der Verarbeitung geführt hat. Diese Führungsschiene 7 bewirkt also eine gewisse Verdichtung in dem Stapel 5 und kann, wie erwähnt, entsprechend der Höhe eines Stapels 5 aus Druckbogen 2 verstellt werden, wobei die Führungsschiene 7 mit einem ortsfesten Gestell oder dgl. verbunden ist. Die Verstellbarkeit erfolgt beispielsweise teleskopartig oder durch Gewindespindeln. Als Ergänzung der Führungsschiene 7 schliesst eine parallel verlaufende rostartige Seitenführung 8 an letztere an und verhindert, dass der freistehende Aushang des Stapels 5 in der etwa senkrechten Lage nicht zur Seite kippt. Diese aus einzelnen Stäben gebildete Seitenführung 8 kann in Verbindung mit der Führungsschiene 7 oder unabhängig verstellt werden. Die hinsichtlich Stapelhöhe durch die Verstellbarkeit der Führungsschiene 7 zwischen letzterer und dem Abstützelement 4 sich ergebende bzw. vorgesehene schlitzartige Öffnung 9, die sich über die Länge der Führungsschiene 7 erstreckt, ist durch ein wenigstens annähernd an den Förderkanal 6 reichendes oder in letzteren wenigstens teilweise hineinragenden, von aussen zugeführtes Füllelement 10 so abzusperren, dass der an der Führungsschiene 7 entlanggleitende Druckbogen 2 eines Stapels 5 nicht in die Öffnung 8 gelangt und dort verklemmt wird. Dagegen sorgt beispielsweise eine Bürste, deren Borsten 11 an das Abstützelement 4 angelegt oder dagegen vorgespannt ist, um mit diesem eine die Öffnung 9 im Förderkanal absperrende Situation zu schaffen. Gleichzeitig bewirken die Borsten 11 mit ihren Enden eine die Führungsschiene 7 ergänzende Förderkanalwand.

Durchsetzen die Borsten 11 die Öffnung 9 der Führungsschiene 7 und ragen sie teilweise in den Förderkanal 6, dann werden sie gemäss Fig. 2 durch die vorauslaufende Kante eines den Förderkanal passierenden Stapels 5 in Förderrichtung abgedrängt. Dadurch kann die Kratzwirkung der Borstenspitzen auf den äussersten Druckbogen 2 gemindert werden; die Vorspannung der Borsten 11 gegen das Abstützelement 4 bleibt erhalten.
Die Borsten 11 der Bürste sind an dem dem Förderkanal 6 gegenüberliegenden Ende in einem Schaft 12 befestigt resp. verankert. Dieser Schaft 12 kann zu seiner Verstellbarkeit mit der Führungsschiene 7 verbunden sein. Über den Schaft 12 lässt sich auch die Vorspannung der Borsten 11 an dem Abstützelement 4 verstellen.

## Patentansprüche

1. Vorrichtung für die Fertigung von aus klebegebundenen Druckbogen gebildeten Buchblöcken, die in Stapeln (5) aufeinanderliegend zusammengetragener Druckbogen entlang einer gewundenen Leitwand, von der etwa horizontalen in eine senkrechte Lage versetzt werden, und einen durch ein an der Leitwandunterkante etwa rechtwinklig abstehenden, den Stapel (5) an den Rückenfalzkanten der Druckbogen führenden Abstützelement (4) sowie einem hinsichtlich Stapelhöhe durch eine verstellbare Führungsschiene (7) ausgebildeten Förderkanal (6) passieren, dadurch gekennzeichnet, dass in der zwischen Abstützelement (4) und Führungsschiene (7) vorgesehenen Öffnung (9) ein wenigstens annähernd an bzw. teilweise in den Förderkanal (6) reichendes, an das Abstützelement (4) anlegbares Füllelement (10) angeordnet ist.

2. Vorrichtung nach Anspruch 1, dadurch gekennzeichnet, dass das Füllelement (10) gegen das Abstützelement (4) vorgespannt angeordnet ist.

3. Vorrichtung nach Anspruch 1 oder 2, dadurch gekennzeichnet, dass das Füllelement (10) als Bürste mit etwa senkrecht zum Förderkanal (6) die Öffnung (9) wenigstens annähern durchsetzenden Borsten (11) ausgebildet ist.

4. Vorrichtung nach Anspruch 3, dadurch gekennzeichnet, dass die Borsten (11) der Bürste in der Öffnung (9) gegen das Abstützelement (4) beaufschlagt sind.

5. Vorrichtung nach Anspruch 4, dadurch gekennzeichnet, dass die Borsten (11) einseitig in einem verstellbaren Schaft (12) der Bürste befestigt sind.

## Claims

1. Device for the manufacture of book blocks formed by adhesively bound printed sheets which are displaced in stacks (5) of printed sheets gathered one on top of the other along a spiral guide wall from the substantially horizontal position into a vertical position and pass through a conveying channel (6) formed by a supporting element (4) projecting substantially at right angles from the lower edge of the guide wall and guiding the stack (5) along the back fold edges of the printed sheets and by a guide rail (7) which is adjustable with respect to the stack height, characterised in that a filling element (10) which at least approximately reaches or extends partially into the conveying channel (6) and can be brought to bear against the supporting element (4) is arranged in the opening (9) provided between the supporting element (4) and the guide rail (7).

2. Device according to claim 1, characterised in that the filling element (10) is arranged so that it is preloaded relative to the supporting element (4).

3. Device according to claim 1 or claim 2, characterised in that the filling element (10) is a brush with bristles (11) at least approximately traversing the opening (9) substantially perpendicularly to the conveying channel (6).

4. Device according to claim 3, characterised in that the bristles (11) of the brush are brought to bear against the supporting element (4) in the opening (9).

5. Device according to claim 4, characterised in that the bristles (11) are fixed at one end in an adjustable shaft (12) of the brush.

## Revendications

1. Dispositif pour réaliser des corps d'ouvrage à partir de feuilles imprimées reliées par collage, selon lequel les feuilles imprimées, regroupées en les superposant en piles (5), sont transférées le long d'une cloison directrice sinueuse de leur position approximativement horizontale dans une position verticale, et passent dans un canal de transport (6) formé par un élément de support (4), s'étendant environ à angle droit à partir du bord inférieur de la cloison directrice et guidant la pile (5) sur les arêtes de pliage des dos des feuilles imprimées, ainsi que par une glissière de guidage (7) réglable en ce qui concerne la hauteur de la pile, **caractérisé** en ce qu'un élément de remplissage (10), pouvant être appliqué contre l'élément de support (4) et s'étendant au moins approximativement jusqu'au canal de transport (6) ou partiellement dans ce dernier, est disposé dans l'ouverture (9) prévue entre l'élément de support (4) et la glissière de guidage (7).

2. Dispositif selon la revendication 1, **caractérisé** en ce que l'élément de remplissage (10) est disposé en étant précontraint contre l'élément de support (4).

3. Dispositif selon la revendication 1 ou 2, **caractérisé** en ce que l'élément de remplissage (10) est réalisé sous forme de brosse avec des poils (11) qui traversent au moins approximativement l'ouverture (9) environ perpendiculairement au canal de transport (6).

4. Dispositif selon la revendication 3, **caractérisé** en ce que les poils (11) de la brosse sont sollicités contre l'élément de support (4) dans l'ouverture (9).

5. Dispositif selon la revendication 4, **caractérisé** en ce que les poils (11) sont fixés d'un côté dans un corps réglable (12) de la brosse.
